# EUROPÄISCHE PATENTSCHRIFT

(11) **EP 1 634 352 B1**
(45) Veröffentlichungstag und Bekanntmachung des Hinweises auf die Patenterteilung: **04.04.2007**
(21) Anmeldenummer: 04790977.5
(22) Anmeldetag: 28.10.2004
(51) Int. Cl.: H01R 43/042, B25B 27/10

(54) **CRIMPZANGE**
CRIMPING PLIERS
PINCE A SERTIR

(30) Priorität: 30.10.2003 DE 10350952
(43) Veröffentlichungstag der Anmeldung: 15.03.2006
(73) Patentinhaber: Bernhard Schäfer Werkzeug- und Sondermaschinenbau GmbH, 76669 Bad Schönborn (DE)
(72) Erfinder: MÜHLHAUSER, Uwe, 76684 Östringen (DE)
(74) Vertreter: Moldenhauer, Herbert
(86) Internationale Anmeldenummer: PCT/EP2004/012207
(87) Internationale Veröffentlichungsnummer: WO 2005/043692

(56) Entgegenhaltungen:
- WO-A-02/102555
- DE-U- 29 806 179
- US-B1- 6 196 045

## Beschreibung

### Technisches Gebiet

Die Erfindung betrifft eine motorisch angetriebene Crimpzange, umfassend eine Tragsäule, auf der zwei Crimpwerkzeuge gelagert sind, von denen das eine fest und das andere in einer Führung der Tragsäule verschiebbar ist, einen signalbetätigbaren Motor mit einem Motorgehäuse, das starr an der Tragsäule befestigt ist und ein Stellglied umschließt, dass mit dem verschiebbaren Crimpwerkzeug verbunden ist sowie eine Steuerung zur Betätigung des Motors.

### Stand der Technik

Eine solche Crimpzange ist bekannt. Sie gelangt bei der Verbindung elektrisch leitender Kabel eines Durchmessers von mehreren Millimetern zur Anwendung und wird durch eine mit Druckluft beaufschlagte Kolben/Zylindereinheit betätigt. Diese hat einen vergleichsweise großen Wirkdurchmesser, um unter Verwendung der in üblichen Druckluftnetzen verfügbaren Arbeitsdrücke von 6 bzw. 12 bar die für einen Crimpprozess benötigten Kräfte zu erzeugen. Die Crimpzange ist dementsprechend unhandlich im Gebrauch und insbesondere wenig geeignet, an schwierig zugänglichen Orten Verwendung zu finden.

Aus der WO 02/102555A1 ist eine motorisch angetriebene Crimpzange bekannt mit einer Aufnahme für ein aus zwei Pressbacken zusammengesetztes Crimpwerkzeug. Die Crimpzange wist einen signalbetätigbaren Motor mit einem Motorgehäuse auf, das starr an der Aufnahme befestigt ist und ein Stellglied umschließt, das mit dem Crimpwerkzeug verbunden ist, sowie eine Steuerung zur Betätigung des Motors. Der Motor ist ein Elektromotor mit einem um eine Achse rotierenden Läufer. An dem Stellglied ist eine Verformungs- bzw. Drucksensor vorgesehen, der die sich beim Crimpvorgang ergebende mechanische Verformung des Stellglieds zu erfassen geeignet ist und in ein Signal umformt, das der Größe der Verformung proportional entspricht. Der Verformungssensor ist mit der Steuerung des Motors signalleitend verbunden und bewirkt eine Rückführung des verschiebbaren Crimpwerkzeugs in seine Ausgangslage beim Auftreten eines Signals, das einen willkürlich einstellbaren Wert überschreitet.

Aus der US 6196045 ist eine motorisch angetriebene Crimpzange bekannt mit einer Tragsäule, auf der zwei Crimpwerkzeuge gelagert sind, von denen das eine fest und das andere in einer Führung der Tragsäule verschiebbar ist. Das Stellglied zur Verschiebung des beweglichen Crimpbackens wird durch eine mit einer Gewindemutter zusammenwirkende Gewindespindel gebildet.

### Darstellung der Erfindung

Der Erfindung liegt die Aufgabe zugrunde, eine Crimpzange der eingangs genannten Art derart weiter zu entwickeln, dass sich eine verminderte Baugröße ergibt. Diese Aufgabe wird erfindungsgemäß bei einer Crimpzange der eingangs genannten Art mit den Merkmalen von Anspruch 1 gelöst. Auf vorteilhafte Ausgestaltungen nehmen die Unteransprüche Bezug.

Bei der erfindungsgemäßen Crimpzange umfasst eine Tragsäule, auf der zwei Crimpwerkzeuge gelagert sind, von denen das eine fest und das andere in einer Führung der Tragsäule verschiebbar ist, einen signalbetätigbaren Motor mit einem Motorgehäuse, das, starr an der Tragsäule befestigt ist, und ein Getriebegehäuse, das ein Stellglied umschließt, das mit dem verschiebbaren Crimpwerkzeug verbunden ist sowie eine Steuerung zur Betätigung des Motors, wobei der Motor ein Elektromotor mit einem um eine Achse rotierenden Läufer ist, wobei an der Tagsäule zumindest einem Crimpwerkzeug und /oder dem Stellglied ein Verformungssensor vorgesehen ist, der die sich beim Crimpvorgang ergebende, mechanische Verformung der Tragsäule, zumindest eines Crimpwerkzeuges und/oder des Stellglieds zu erfassen geeignet ist und in ein Signal umformt, das der Größe der Verformung proportional entspricht und wobei der Verformungssensor mit der Steuerung des Motors signalleitend verbunden ist und eine Rückführung des verschiebbaren Crimpwerkzeugs in seine Ausgangslage bewirkt beim Auftreten eines Signals, das einen willkürlich einstellbaren Wert erreicht oder überschreitet, wobei das Getriebegehäuse und das Motorgehäuse nebeneinander liegend angeordnet sind und wobei das Stellglied und der Läufer des Elektromotors durch einen Riementrieb verbunden sind. Die Baulänge, parallel zur Bewegung des beweglichen Crimpwerkzeugs betrachtet, reduziert sich dadurch auf ein Minimum, was die Handlichkeit verbessert.

Elektromotoren mit einem um eine Achse rotierenden Läufer zeichnen sich durch eine ausgezeichnete Robustheit aus und haben eine dementsprechend große Langlebigkeit. Die Umwandlung der schnellen Rotationsbewegung in eine langsame Vorwärtsbewegung des verschiebbaren Crimpwerkzeuges einer Crimpzange bedingt jedoch stets die Verwendung eines Getriebes mit einem extrem hohen Übersetzungsverhältnis und einer entsprechend großen Abschaltträgheit. Diese Bedingungen sind auch bei der erfindungsgemäßen Crimpzange erfüllt. Gleichwohl können keine fehlerhaften Crimpprozesse stattfinden oder Beschädigungen der Crimpwerkzeuge, weil die sich bei der Durchführung eines Crimpvorganges automatisch ergebenden, elastischen Deformierungen der Tragsäule, zumindest eines Crimpwerkzeuges und/oder des Stellgliedes mittels eines Verformungssensors erfasst und in ein Signal umgeformt werden, dass der Größe der elastischen Verformung Tragsäule, zumindest eines Crimpwerkzeuges und/oder des Stellgliedes proportional entspricht, wobei der Verformungssensor mit der Steuerung des Motors signalleitend verbunden ist und eine Rückführung des verschiebbaren Crimpwerkzeuges in seine Ausgangslage bewirkt beim Auftreten eines Signals, das einen willkürlich einstellbaren Wert überschreitet. Dadurch können elastische Verformungen der Tragsäule, zumindest eines Crimpwerkzeuges und/oder des Stellgliedes überschreitende, plastische Deformierungen an diesen Teilen nicht mehr auftreten, wodurch sicher gestellt ist, dass gebrauchsbedingte Beschädigungen ausgeschlossen sind. Dennoch ist die Baugröße der erfindungsgemäßen Crimpzange im Vergleich zur bekannten Ausführung deutlich reduziert. Sie lässt sich dadurch problemlos an engen Einsatzstellen verwenden, beispielsweise an Montageorten, die sich im Inneren von Kraftfahrzeugen befinden.

An sich genügt es zur Erreichung dieses Zieles, den Motor beim Erreichen oder Überschreiten des Wertes sofort still zu setzen und beispielsweise einen Bremsmotor zu verwenden. Derartige Motoren sind jedoch teurer als konventionelle Motoren und es ergibt sich ein Zeitverlust bis zur Einleitung der Rückwärtsbewegung des beweglichen Crimperwerkzeuges in seine Ausgangslage. Die erfindungsgemäße Bauart wird daher bevorzugt verwendet.

Nach einer vorteilhaften Ausgestaltung ist es vorgesehen, dass das Stellglied eine zwischen dem Läufer und dem beweglichen Crimpwerkzeug mit einer Gewindemutter zusammenwirkende Gewindestange aufweist. Eine solche Bauform zeichnet sich durch eine besonders große Robustheit aus und eine dementsprechend hohe Gebrauchsdauer. Hierbei hat es sich als besonders vorteilhaft erwiesen, wenn zwischen dem Elektromotor und dem verschiebbaren Crimpwerkzeug ein Getriebegehäuse vorgesehen ist, in dem die Gewindestange axial unverschiebbar und drehbar und die Gewindemutter axial verschiebbar und unverdrehbar aufgenommen ist. Eine solche Bauform lässt sich besonders einfach und völlig wartungsfrei gestalten. Dabei ist die Gewindestange zweckmäßig auf zumindest einem Kugellager abgestützt. Sie ist dadurch besonders leicht verdrehbar und benötigt dementsprechend nur geringe Antriebskräfte. Der Motor kann hinsichtlich seiner Baugröße entsprechend reduziert werden.

Als zweckmäßig hat es sich erwiesen, wenn die Gewindestange und der Läufer durch den Riementrieb verbunden sind.

Falls der Verformungssensor an der Tragsäule zur Anwendung gelangt, hat es sich als vorteilhaft bewährt, wenn er zwischen dem festgelagerten Crimpwerkzeug und der Befestigungsstelle des Motorgehäuses positioniert ist. Die Festlegung an der Tragsäule kann bei einer langgestreckten Bauform mittels in Richtung der Krafteinleitungsrichtung beabstandeter Maschinenschrauben erfolgen. Eventuelle elastische Deformierungen der Tragsäule werden unmittelbar auf den Sensor übertragen und in ein Signal umgeformt, das proportional zur Größe der Verformung ist. Es kann dementsprechend ausgewertet und zur Steuerung des Motors verwendet werden, um fehlerfreie Crimpprozesse zu erhalten und überlastungsbedingte Beschädigungen zu vermeiden. Da das Signal den Motor bei der erfindungsgemäßen Ausführung unter Umgehung der Getriebeuntersetzung auf direktem Wege steuert, ist die Erreichung beider Ziele in ausgezeichnetem Maße gewährleistet.

Zweckmäßig wird der Verformungssensor durch einen elektrischen Zug- und/oder Drucksensor gebildet. Die sich während der bestimmungsgemäßen Verwendung ergebenden Verformungen lassen sich dadurch ausgezeichnet und direkt erfassen.

### Kurzbeschreibung der Zeichnung

- Figur 1: zeigt eine beispielhafte Ausführung der erfindungsgemäßen Crimpzange in längsgeschnittener Darstellung
- Figur 2: zeigt die Crimpzange nach Figur 1 in quergeschnittener Darstellung entlang der Ebene A-A

### Ausführung der Erfindung

In den Figuren 1 und 2 wird eine motorisch angetriebene Crimpzange in längs- bzw. quergeschnittener Darstellung gezeigt, umfassend eine Tragsäule 1, auf der zwei Crimpwerkzeuge 2, 3 gelagert sind, von denen das eine 2.fest und das andere 3 in einer Führung 4 der Tragsäule 1 verschiebbar ist, einen signalbetätigbaren Motor 5 mit einem Motorgehäuse 6, das starr an der Tragsäule 1 befestigt ist, und ein Stellglied 7, das mit dem verschiebbaren Crimpwerkzeug 3 verbunden ist, sowie eine Steuerung zur Betätigung des Motors 5. Der Motor 5 besteht aus einem Elektromotor mit einem um eine Achse rotierenden Läufer. Dieser ist durch einen Riementrieb 12 mit dem Stellglied 7 verbunden, das durch eine Gewindespindel gebildet wird, welche durch Kugellager auf einem Getriebegehäuse 9 abgestützt ist. Das Getriebegehäuse 9 umfasst im unteren Teil eine Führung von sechseckigem Profil, wie in Figur 2 zu ersehen. In der Führung ist das Stellglied 7.1 gelagert, welches nach Art einer Gewindemutter gestaltet ist und am unteren Ende der Zeichnung das verschiebbare Crimpwerkzeug 3 trägt.

Dem verschiebbaren Crimpwerkzeug 3 gegenüber liegend ist am unteren Ende der Tragsäule 1 ein festgelagertes, weiteres Crimpwerkzeug 2 vorgesehen.

Verformungssensoren 8 können ausschließlich, alternativ oder kumulativ vorgesehen sein an der Tragsäule 1, zumindest einem Crimpwerkzeug 2, 3 und/oder dem Stellglied 7, 7.1. In den meisten Fällen ist die Verwendung eines einzigen Sensors völlig ausreichend. Dieser lässt sich besonders vorteilhaft an der Tragsäule 1 befestigen und im Falle einer Beschädigung problemlos ersetzen.

Die zum Betrieb der dargestellten Crimpzange benötigte Steuerung ist in der Zeichnung nicht wiedergegeben. Sie wird im allgemeinen in das Motorgehäuse 6 integriert und ist an dieser Stelle in besonders gutem Maße vor mechanischen Beschädigungen geschützt.

### Zur Funktion ist folgendes auszuführen:

Zur Auslösung eines Crimpprozesses ist im allgemeinen ein Tastschalter vorgesehen. Dieser bewirkt über die in den Zeichnungen nicht wiedergegebenen Steuerung eine Rotation des im Elektromotor enthaltenen Läufers. Die Rotation wird durch den Riementrieb 12 auf das als Gewindespindel ausgebildete Stellglied 7 übertragen, das mit dem Innengewinde des nach Art einer Gewindemutter gestalteten Stellgliedes 7.1 in Eingriff steht. Dieses ist durch eine Sechskantführung des Getriebegehäuses 9 daran gehindert, der Drehbewegung des Stellglieds 7 zu folgen, während letzteres auf Kugellagern in axialer Richtung beiderseits in dem Getriebegehäuse 9 abgestützt und dadurch an einer axial gerichteten Ausweichbewegung gehindert ist. Die Drehbewegung des Stellglieds 7 bewirkt als Folge hiervon eine abwärts gerichtete Relativverlagerung des Stellglieds 7.1, die unmittelbar das auf seiner Stirnfläche festgelegte, verschiebbare Crimpwerkzeug 3 übertragen wird. Das verschiebbare Crimpwerkzeug 3 wird dadurch in Richtung des feststehenden Crimpwerkzeugs 2 verlagert. Dabei ergibt sich die Möglichkeit, dass das relativ verschiebbare und das starr festgelegte Crimpwerkzeug unmittelbar aufeinander treffen, mit der Folge, dass sich eine elastische Deformierung der Tragsäule 1 ergibt. Diese wird von zumindest einem der Sensoren 8 erfasst und in ein Signal umgeformt, dass der Größe der Verformung proportional entspricht. Wird dabei ein willkürlich einstellbarer Maximalwert überschritten, dann bewirkt die in der Zeichnung nicht wiedergegebene Steuerung eine Umsteuerung des Motors in Gegendrehrichtung und dadurch eine sofortige Rückführung des beweglichen Crimpwerkzeugs in seine Ausgangslage. Eine plastische Deformierung oder gar eine Beschädigung des Crimpwerkzeuges wird hierdurch zuverlässig vermieden.

Als Alternative hierzu ergibt sich bei der Benutzung die Möglichkeit, dass sich bei Auslösung der Steuerung zweier zu verbindender Drahtenden und ein Crimpverbinder in dem Zwischenraum zwischen den beiden Crimpwerkzeugen befinden. Auch in diesem Falle löst die Betätigung des Druckschalters eine abwärtsgerichtete Relativerlagerung des verschiebbaren Crimpwerkzeuges aus, die jedoch die Durchführung eines Crimpprozesses bewirkt. Dabei werden die zu verbindenden Drahtenden gemeinsam von einem Crimp umschlossen, der normalerweise aus metallischem Werkstoff besteht und derart plastisch verformt wird, dass die beiden Drahtenden anschließend durch den Crimp unlösbar verbunden sind. Die dazu nötigen Kräfte sind erheblich. Sie werden so lange vergrößert, bis eine ausreichende, plastische Deformierung des Crimps eingetreten ist. Der diesbezügliche Wert ist in Abhängigkeit von der Größe des Crimps verschieden und kann im Versuch sehr leicht ermittelt werden. Wird er erreicht, dann löst zumindest einer der Sensoren 8 eine Umsteuerung des Motors 5 aus und eine Rückführung des verschiebbaren Crimpwerkzeugs in seine Ausgangslage. Damit wird bei jedem nachfolgenden Crimpvorgang die geforderte, feste Verbindung der beiden Draht- oder Kabelenden erreicht, ohne dass es zu einer Beschädigung des Crimpwerkzeuges kommen kann. Auch eine Verwendung bei der Verbindung anderer, säulenförmiger Körper ist möglich.

Die erfindungsgemäße Crimpzange zeichnet sich durch eine außerordentlich große Robustheit und gute Handlichkeit aus. Die zum Betrieb erforderliche, elektrische Energie lässt sich problemlos unter Verwendung dünner, flexibler Kabel zuführen. Einer Verwendung an schwierig zu erreichenden Einsatzstellen steht dadurch nichts entgegen.

## Patentansprüche

1. Motorisch angetriebene Crimpzange, umfassend eine Tragsäule (1), auf der zwei Crimpwerkzeuge (2, 3) gelagert sind, von denen das eine (2) fest und das andere (3) in einer Führung (4) der Tragsäule (1) verschiebbar ist, einen signalbetätigbaren Motor (5) mit einem Motorgehäuse (6), das starr an der Tragsäule (1) befestigt ist, und ein Getriebegehäuse (9), das ein Stellglied (7) umschließt, das mit dem verschiebbaren Crimpwerkzeug (3) verbunden ist sowie eine Steuerung zur Betätigung des Motors (5), wobei der Motor (5) ein Elektromotor mit einem um eine Achse rotierenden Läufer ist, wobei an der Tagsäule (1) zumindest einem Crimpwerkzeug (2, 3) und /oder dem Stellglied (7, 7.1) ein Verformungssensor (8) vorgesehen ist, der die sich beim Crimpvorgang ergebende, mechanische Verformung der Tragsäule (1), zumindest eines Crimpwerkzeuges (2, 3) und/oder des Stellglieds (7, 7.1) zu erfassen geeignet ist und in ein Signal umformt, das der Größe der Verformung proportional entspricht, und wobei der Verformungssensor (8) mit der Steuerung des Motors (5) signalleitend verbunden ist und eine Rückführung des verschiebbaren Crimpwerkzeugs (3) in seine Ausgangslage bewirkt beim Auftreten eines Signals, das einen willkürlich einstellbaren Wert erreicht oder überschreitet, wobei das Getriebegehäuse (9) und das Motorgehäuse (6) nebeneinander liegend angeordnet sind und wobei das Stellglied und der Läufer des Elektromotors (5) durch einen Riementrieb (12) verbunden sind.

2. Crimpzange nach Anspruch 1, **dadurch gekennzeichnet, dass** das Stellglied eine zwischen dem Läufer und dem beweglichen Crimpwerkzeug (3) mit einer Gewindemutter zusammenwirkende Gewindestange aufweist.

3. Crimpzange nach Anspruch 2, **dadurch gekennzeichnet, dass** die Gewindestange in dem Getriebegehäuse (9) axial unverschiebbar und drehbar und die Gewindemutter axial verschiebbar und unverdrehbar aufgenommen ist.

4. Crimpzange nach Anspruch 3, **dadurch gekennzeichnet, dass** die Gewindestange auf zumindest einem Kugellager abgestützt ist.

5. Crimpzange nach einem der Ansprüche 2 bis 4, **dadurch gekennzeichnet, dass** die Gewindestange und der Läufer durch den Riementrieb verbunden sind.

6. Crimpzange nach einem der Ansprüche 1 bis 5, **dadurch gekennzeichnet, dass** der Verformungssensor (8) an der Tragsäule (1) zwischen dem fest gelagerten Crimpwerkzeug (2) und der Befestigungsstelle des Motorgehäuses (6) angeordnet ist.

7. Crimpzange nach einem der Ansprüche 1 bis 6, **dadurch gekennzeichnet, dass** der Verformungssensor (8) durch einen elektrischen Zug- und/oder Drucksensor gebildet ist.

## Claims

1. Motor-actuated crimping tongs comprising a supporting column (1) on which two crimping tools (2, 3) are mounted, of which one (2) is fixed and the other (3) is able to slide in a guide (4) of the supporting column (1), a signal-activated motor (5) with a motor casing (6), which is rigidly mounted on the supporting column (1), and a gearbox (9) that includes an actuator (7) connected to the sliding crimping tool (3), and a controller for controlling the motor (5), with the motor (5) being an electric motor with a rotor rotating about an axis, with a deformation sensor (8) on the supporting column (1) being assigned to at least one crimping tool (2, 3) and/or the actuator (7, 7.1), that is suitable for detecting the mechanical deformation of the supporting column (1), at least of a crimping tool (2, 3) and/or of the actuator (7, 7.1), resulting during a crimping operation and converting it to a signal proportional to the degree of deformation, and with the deformation sensor (8) being connected to the controller of the motor (5) in such a manner as to conduct signals and effecting a return of the sliding crimping tool (3) to its starting position if a signal occurs that reaches or exceeds a value which can be arbitrarily set, with the gearbox (9) and the motor casing (6) being arranged lying alongside each other and with the actuator and the rotor of the electric motor (5) being connected by a belt drive (12).

2. Crimping tongs according to claim 1, **characterized in that** the actuator has a threaded rod interacting with a threaded nut between the rotor and the sliding crimping tool (3).

3. Crimping tongs according to claim 2, **characterized in that** the threaded rod is accommodated in the gearbox (9) so that it is axially fixed and can rotate and the threaded nut is rotationally fixed and can slide axially.

4. Crimping tongs according to claim 3, **characterized in that** the threaded rod is supported on at least one ball bearing.

5. Crimping tongs according to any one of claims 2 to 4, **characterized in that** the threaded rod and the rotor are connected by the belt drive.

6. Crimping tongs according to any one of claims 1 to 5, **characterized in that** the deformation sensor (8) is arranged on the supporting column (1) between the fixed mounted crimping tool (2) and the mounting point of the motor casing (6).

7. Crimping tongs according to any one of claims 1 to 6, **characterized in that** the deformation sensor (8) is formed by an electrical tension and/or pressure sensor.

## Revendications

1. Pince à sertir commandée par moteur, comprenant une colonne support (1) sur laquelle sont montés deux outils à sertir (2, 3) dont l'un (2) est fixe et l'autre (3) est déplaçable dans un guide (4) de la colonne support (1), un moteur (5) actionnable par signal avec un carter moteur (6) fixé rigidement sur la colonne support (1), et un carter d'engrenage (9) qui enferme un actionneur (7) lequel est relié à l'outil à sertir déplaçable (3) ainsi qu'une commande pour actionner le moteur (5), le moteur (5) étant un moteur électrique équipé d'un rotor en rotation autour d'un axe, sur la colonne support (1) étant prévu au moins un outil à sertir (2, 3) et/ou sur l'actionneur (7, 7.1) un capteur de déformation (8) lequel est apte à détecter la déformation mécanique résultant de l'opération de sertissage de la colonne support (1), d'au moins un outil à sertir (2, 3) et/ou de l'actionneur (7, 7.1) et la transforme en un signal qui correspond proportionnellement à l'ampleur de la déformation, le capteur de déformation (8) étant relié à la commande du moteur (5) de manière à transmettre des signaux et induisant un retour de l'outil à sertir déplaçable (3) dans sa position de départ à l'apparition d'un signal lequel atteint ou dépasse une valeur réglable arbitrairement, le carter d'engrenage (9) et le carter moteur (6) étant disposés l'un à côté de l'autre et l'actionneur et le rotor du moteur électrique (5) étant reliés par un entraînement par courroie (12).

2. Pince à sertir selon la revendication 1, **caractérisée en ce que** l'actionneur comporte une tige filetée coopérant entre le rotor et l'outil à sertir déplaçable (3) avec un écrou fileté.

3. Pince à sertir selon la revendication 2, **caractérisée en ce que** la tige filetée est logée dans le carter d'engrenage (9) de manière non déplaçable axialement et mobile et l'écrou fileté l'est de manière déplaçable axialement et non mobile.

4. Pince à sertir selon la revendication 3, **caractérisée en ce que** la tige filetée est en appui sur au moins un roulement à billes.

5. Pince à sertir selon l'une des revendications 2 à 4, **caractérisée en ce que** la tige filetée et le rotor sont reliés par l'entraînement par courroie.

6. Pince à sertir selon l'une des revendications 1 à 5, **caractérisée en ce que** le capteur de déformation (8) est disposé sur la colonne support (1) entre l'outil à sertir fixe (2) et l'endroit de fixation du carter moteur (6).

7. Pince à sertir selon l'une des revendications 1 à 6, **caractérisée en ce que** le capteur de déformation (8) est formé par un capteur de traction et/ou de pression électrique.
